# EUROPÄISCHE PATENTSCHRIFT

(11) **EP 0 168 725 B1**
(45) Veröffentlichungstag und Bekanntmachung des Hinweises auf die Patenterteilung: **02.11.1989**
(21) Anmeldenummer: 85108338.6
(22) Anmeldetag: 05.07.1985
(51) Int. Cl.: E01D 15/12

(54) **Lange Brücke**
Long bridge
Pont long

(30) Priorität: 14.07.1984 DE 3426023
(43) Veröffentlichungstag der Anmeldung: 22.01.1986
(73) Patentinhaber: DORNIER GMBH, D-88004 Friedrichshafen (DE)
(72) Erfinder: Füssinger, Reinhold, D-7990 Friedrichshafen (DE); Graf, Friedrich, D-7758 Daisendorf (DE)
(74) Vertreter: Landsmann, Ralf, Dipl.-Ing.

(56) Entgegenhaltungen:
- EP-A- 0 075 671
- DE-A- 2 166 758

## Beschreibung

Die Erfindung betrifft ein Verlegeverfahren für eine zerlegbare Brücke nach dem Oberbegriff des Anspruchs 1.

Bekannt ist eine zerlegbare Brücke (EP-A 75 671) mit einem getrennt von den Brückenabschnitten verlegbaren, ebenfalls aus Abschnitten bestehenden Vorbauträger. Dabei wird der Vorbauträger bis zum anderen Ufer vorgebaut und es werden auf ihm die Brückenabschnitte über das Hindernis geschoben.

Aus der DE-A 21 66 758 ist es bekannt, bei der Überwindung von Hindernissen eine Stütze zu verwenden. Die Stütze ist dabei an einer am Verlegefahrzeug befestigten Verlegevorrichtung befestigt. Das Gewicht der Stütze erhöht das am Fahrzeug wirkenden Kippmoment und beschränkt die Länge der Verlegevorrichtung. Über die abgestützte Verlegevorrichtung wird dann die Brücke bis zur Stütze gerollt. Die Verlegevorrichtung wird herausgezogen, die Brücke abgelegt und daß Verlegefahrzeug fährt auf die Brücke bis zur Stütze vor, von wo aus ein weiterer Brückenabschnitt wieder mittels Verlegevorrichtung verlegt wird (Taktverfahren).

Aufgabe der Erfindung ist es, ein schnelles Verlegeverfahren für mehr als cirka 40 Meter lange Brücken anzugeben.

Diese Aufgabe wird erfindungsgemäß gelöst von einem Verfahren mit dem im Anspruch angegebenen Schritten.

Das erfindungsgemäße Verfahren erlaubt den Bau von Brücken mit hohen Spannweiten (70 bis 90 Meter). Beim Aufbau reichen circa 10 bis 15 Meter freies Gelände

Weitere Vorteile des Verfahrens ergeben sich aus der Figurenbeschreibung.

Es zeigen :
Figuren 1 und 2 je vier Schritte eines Verlegeverfahrens.

Figur 1 zeigt ein Hindernis mit einem linken Ufer 2 und einem rechten Ufer 4, wobei am linken Ufer 2 wegen einer Böschung 6 nur relativ wenig Platz zur Verfügung steht. Etwas außerhalb der Mitte des Hindernisses, näher am rechten Ufer 4, wird eine Stütze 8 aufgestellt, die hier als Gittermast mit seitlicher Abspannung ausgeführt ist. Die Stütze 8 weist an ihrem oberen Ende ein Auflager 10 auf, das durch eine in vertikaler Richtung verstellbare Einrichtung 12 (Hydrozylinder, Spindel) höhenverstellbar ist und auf dem sowohl der Vorbauträger der Brücke als auch die Brückenabschnitte selbst längsverschiebbar sind (z. B. Überrollen).

Im ersten (obersten) Figurenteil steht am linken Ufer 2 ein an sich bekanntes Verlegefahrzeug 14 mit Verlegebalken 16, das gerade einen Vorbauträger 18 auslegt, der hier auf fünf 7 m langen Vorbauträgerabschnitten 20 und aus einem Vorbauträgerrampenteil 22 besteht. An der Spitze des Vorbauträgers 18 ist ein Uferbalken 24 befestigt, der als Auflager für die Brücke am rechten Ufer 4 vorgesehen ist. Die Vorbauträgerabschnitte 20 sind in an sich bekannter Weise auf den Verlegebalken 16 gehoben, zusammengekuppelt und vorgeschoben worden.

Im zweiten Figurenteil ist der Verlegebalken 16 abgesenkt worden und der vorderste Abschnitt des Vorbauträgers 18 liegt auf dem Auflager 10 der Stütze 8.

Im dritten Figurenteil ist der Vorbauträger 18 mit Hilfe des am Fahrzeug 14 befestigten Krans 26 - der in den beiden oberen Figurenteilen nicht gezeigt ist - am linken Ufer 2 auf einen zweiten Uferbalken 28 abgesetzt. Die hintere Abstützvorrichtung und der Verlegebalken 16 des Verlegefahrzeugs 14 sind dabei eingefahren. Der Vorbauträger 18 liegt nun zwischen Uferbalken 28 und Auflager 10.

Im vierten Figurenteil sind ein Brückenrampenteil 30 und mehrere Brückenabschnitte 32 auf den Vorbauträger 18 aufgelegt, zusammengekuppelt und vorgetrieben worden, bis das Brückenrampenteil 30 die Stütze 8 erreicht hat. Dort wird der Uferbalken 24 vom Vorbauträgerrampenteil 22 gelöst und am Brückenrampenteil 30 befestigt.

Figur 2 zeigt die nächsten Schritte des Verlegevorgangs : Im ersten (obersten) Figurenteil ist die Brücke durch weiteres Anfügen von Brückenabschnitten 32 verlängert und soweit vorgetrieben worden, bis der Schwerpunkt 34 der Brücke noch einige Meter vor der Stütze 8 liegt. Dann wird noch ein Brückenabschnitt 32 angekuppelt.

Im zweiten Figurenteil hat das Verlegefahrzeug 14 nach links gesetzt, möglich wäre auch, bei engeren Platzverhältnissen, ein Versatz nach hinten in Längsrichtung des Hindernisses, so daß auf jeden Fall vor dem Uferbalken 24 noch Platz für das Brückenrampenteil 30 (ebenfalls ca. 7 m) bleibt. Es wird jetzt noch ein Brückenrampenteil 30 angekuppelt. Die Brücke hat jetzt ihre volle Länge erreicht.

Im dritten Figurenteil ist die Brücke soweit vorgeschoben, daß sie das rechte Ufer 4 erreicht.

Im vierten Figurenteil ist das Auflager 10 der Stütze 8 abgelassen worden, die Brücke liegt nun auch auf dem, rechten Ufer 4 auf. Die Uferbalken 24, 28 werden ebenfalls in an sich bekannter Weise abgelassen. Schlepprampen 36 werden auf die Uferbalken 24, 28 aufgelegt. Die Brücke ist befahrbar.

## Patentansprüche

Verlegeverfahren über ein Hindernis für eine mehr als ca. 40 m lange Brücke aus mehreren Brückenabschnitten und einem aus mehreren Abschnitten zusammengesetzten Vorbauträger, bei welchem zunächst die einzelnen Abschnitte des Vorbauträgers am diesseitigen Ufer miteinander verbunden werden und dieser zu einem Auflagerpunkt vorgebaut wird, und daraufhin entlang dem Vorbauträger die miteinander verbundenen Brückenabschnitte vorgeschoben werden, dadurch gekennzeichnet, daß jenseits der Hindernismitte eine Stütze (8) aufgestellt wird, daß die Stutze (8) als Auflagerpunkt für das vordere Ende des Vorbauträgers (18) verwendet wird und daß die Brückenabschnitte (32) ohne Vorbauträger (18) über die Stütze (8) hinaus bis auf das gegenüberliegende Ufer (4) vorgeschoben werden.

## Claims

A method of laying over an obstacle a bridge more than around 40 m long made of several bridge sections and a launching carrier composed of several sections, in which first of all the individual sections of the launching carrier are connected to each other on the near bank and this is launched to a bearing point, and the bridge sections connected to each other are then pushed along the launching carrier, characterised in that beyond the middle or the obstacle a support (8) is erected, in that the support (8) is used as a bearing point for the front end of the launching carrier (18), and in that the bridge sections (32) without a launching carrier (18) are pushed out over the support (8) across to the opposite bank (4).

## Revendications

Procédé de lancement par dessus un obstacle d'un pont d'une longueur de plus de 40 m environ composé de plusieurs sections de pont et d'une poutre de lancement constituée de plusieurs sections dans lequel les différentes sections de la poutre de lancement sont tout d'abord assemblées sur cette rive, que ladite poutre est lancée en direction d'un point d'appui et qu'ensuite les sections de pont assemblées sont avancées le long de la poutre de lancement, caractérisé en ce qu'un support (8) est installé au-delà du milieu de l'obstacle, que le support (8) est utilisé comme point d'appui pour l'extrémité antérieure de la poutre de lancement (18) et que les sections de pont (32) sont avancées, sans la poutre de lancement (18), au-delà du support (8) jusque sur la rive opposée (4).
